# EUROPÄISCHE PATENTANMELDUNG

(11) **EP 0 368 428 A1**
(43) Veröffentlichungstag der Anmeldung: **16.05.1990**
(21) Anmeldenummer: 89250046.3
(22) Anmeldetag: 27.09.1989
(51) Int. Cl.: B65D 33/08, B31B 19/86

(54) **Verfahren zum Herstellen eines Schlauchbeutels**

(30) Priorität: 14.10.1988 DE 3835021
(71) Anmelder: EFFEM GmbH, D-27283 Verden (DE)
(72) Erfinder: Hommola, Heinz-Jürgen, D-4950 Minden (DE)
(74) Vertreter: Goddar, Heinz J., Dr.

(57) **Zusammenfassung**

Verfahren zum Herstellen eines aus einer Polyäthylen/Papier-Polyäthylen-Verbundfolie bestehenden Schlauchbeutel, bei dem die Verbundfolie getaktet von einer Vorratsrolle abgezogen und in einer Formschulter zu einem Schlauch geformt und als solcher zu einer Siegelstation geführt wird, in der die gefüllten Beutel durch Setzen einer Querversiegelung gebildet werden, mit Aufbringen eines beidseitig mit Polyäthylen beschichteten Polypropylengewebes auf die Verbundfolie vor dem Formen zu einem Schlauch, Anheften des Polypropylengewebes auf die Folie vor deren Formung zu einem Schlauch, beidseitiges Verschweißen des beidseitig mit Polyäthylen beschichteten Polypropylengewebes mit der Verbundfolie nach dem Formen zu einem Schlauch, und Stanzen einer Griffausnehmung durch die Verbundfolie und das Polypropylengewebe.

## Beschreibung

Die Erfindung betrifft ein Verfahren zum Herstellen eines aus einer Polyäthylen/Papier-Polyäthylen-Verbundfolie bestehenden Schlauchbeutels, bei dem die Verbundfolie getaktet von einer Vorratsrolle abgezogen und in einer Formschulter zu einem Schlauch geformt und als solcher zu einer Siegelstation geführt wird, in der die gefüllten Beutel durch Setzen einer Querversiegelung gebildet werden.

Schlauchbeutel, die aus einer Polyäthylen/Papier-Poly äthylen-Verbundfolie geformt sind, finden in vielfältiger Weise Verwendung.

Es ist erwünscht, derartige Schlauchbeutel aus einer Polyäthylen/Papier-Polyäthylen-Verbundfolie mit einer Griffausnehmung zu versehen, die das Transportieren erleichtert.

Die bekannten Schlauchbeutel aus einer Polyäthylen/Papier-Polyäthylen-Verbundfolie sind jedoch nicht ausreichend stabil, um das Einbringen einer Griffausnehmung zu erlauben; eine derartige Griffausnehmung würde alsbald einreißen.

Der Erfindung liegt die Aufgabe zugrunde, ein Verfahren zum Herstellen eines aus einer Polyäthylen/Papier-Polyäthylen-Verbundfolie zu schaffen, der mit einer Griffausnehmung versehen ist.

Erfindungsgemäß wird diese Aufgabe gelöst durch Aufbringen eines beidseitig mit Polyäthylen beschichteten Polypropylengewebes auf die Verbundfolie vor dem Formen zu einem Schlauch, Anheften des Polypropylengewebes auf die Folie vor deren Formung zu einem Schlauch, beidseitiges Verschweißen des beidseitig mit Polyäthylen beschichteten Polypropylengewebes mit der Verbundfolie nach dem Formen zu einem Schlauch, und Stanzen einer Griffausnehmung durch die Verbundfolie und das Polypropylengewebe.

Weiter wird vorgeschlagen, daß das Polypropylengewebe von einer Endlosrolle abgezogen und nach Aufbringen auf die Verbundfolie abgeschnitten wird.

Eine bevorzugte Ausführungsform zeichnet sich dadurch aus, daß das Polypropylengewebe durch thermische Einwirkung an die Verbundfolie angeheftet wird.

Weiter wird vorgeschlagen, daß das Verschweißen des Polypropylengewebes gleichzeitig mit dem Verschweißen der Randsiegelnaht erfolgt.

Die Erfindung wird im folgenden anhand einer Zeichnung erläutert. Dabei zeigt:
Fig. 1 eine schematische Darstellung des Herstellungsverfahrens,
Fig. 2 eine Detaildarstellung der Siegelbacke,
Fig. 3 einen Schlauchbeutel bei Verlassen der Siegelstation, und
Fig. 4 den Schlauchbeutel nach der Stanzung der Profilsiegelung und der Griffstanzung.

Zur Herstellung des Schlauchbeutels wird eine Polyäthylen/Papier-Polyäthylen-Verbundfolie 10 von einer Vorratsrolle 12 getaktet abgezogen. Diese Verbundfolie 10 wird - in bekannter Weise - in einer Formschulter 14 zu einem Beutel geformt. Nach Verschweißen der längs der Erstreckung der Folie verlaufenden Randsiegelnaht wird der Beutel durch die Formschulter 14 hindurch gefüllt und sodann in einer Siegelstation 16 mit einer Quernaht versehen, durch die die einzelnen Beutel definiert werden.

Um den Schlauchbeutel mit einer Griffausnehmung versehen zu können, wird auf die von der Vorratsrolle 12 abgezogene Verbundfolie ein von einer weiteren Vorratsrolle 20 abgezogenes, beidseitig mit Polyäthylen beschichtetes Polypropylengewebe auf die Verbundfolie 10 aufgelegt und durch eine Siegelbacke 24 auf diese aufgeheftet. Das von der Rolle 20 abgezogene Gewebe wird durch eine geeignet ausgebildete Einrichtung, die in der Zeichnung lediglich schematisch durch eine Schere angedeutet wird, abgeschnitten.

Die derart mit einer Griffverstärkung 30 aus einem Polypropylengewebe versehene Folie wird in üblicher Weise durch die Formschulter 14 zu der Siegelstation 16 geführt.

Durch geeignete, zeichnerisch im einzelnen nicht dargestellte Mittel wird das beidseitig mit Polyäthylen beschichtete Polypropylengewebe mit den an diesen anliegenden Flächen der Polyäthylen/Papier-Polyäthylen-Verbundfolie verschweißt, wobei dieses Verschweißen einfach zu bewerkstelligen ist, da bei diesem Vorgang lediglich die Polyäthylenbeschichtung des Polypropylengewebes mit der Polyäthylenbeschichtung der Verbundfolie miteinander zu verschweißen sind.

Anschließend (oder aber auch gleichzeitig mit dem Verschweißen) wird eine Griffausnehmung 28 durch die beiden Lagen der Verbundfolie und durch das Polypropylengewebe gestanzt und eine Profilsiegelung vorgenommen.

Bei einem Vorgehen nach der Erfindung kann ein Schlauchbeutel aus einer Polyäthylen/Papier-Polyäthylen-Verbundfolie geschaffen werden, der mit einer Griffausnehmung versehen ist, die das Transportieren des Beutels erleichtert. Dabei bildet das Polypropylengewebe eine Griffverstärkung, so daß ein Ausreißen des Beutels im Griffbereich nicht zu befürchten ist.

Das Verschweißen des Polypropylengewebes kann gleichzeitig oder aber anschließend an das Schweißen der Randsiegelnaht erfolgen. Die Fertigstellung des Beutels kann in der Schlauchbeutelmaschine oder aber in einer separaten Maschine erfolgen.

## Patentansprüche

1. Verfahren zum Herstellen eines aus einer Polyäthylen/Papier-Polyäthylen-Verbundfolie bestehenden Schlauchbeutels, bei dem die Verbundfolie getaktet von einer Vorratsrolle abgezogen und in einer Formschulter zu einem Schlauch geformt und als solcher zu einer Siegelstation geführt wird, in der die gefüllten Beutel durch Setzen einer Querversiegelung gebildet werden, gekennzeichnet durch
- Aufbringen eines beidseitig mit Polyäthylen beschichteten Polypropylengewebes auf die Verbundfolie vor dem Formen zu einem Schlauch,
- Anheften des Polypropylengewebes auf die Folie vor deren Formung zu einem Schlauch,
- beidseitiges Verschweißen des beidseitig mit Polyäthylen beschichteten Polypropylengewebes mit der Verbundfolie nach dem Formen zu einem Schlauch, und
- Stanzen einer Griffausnehmung durch die Verbundfolie und das Polypropylengewebe.

2. Verfahren nach Anspruch 1, dadurch gekennzeichnet, daß das Polypropylengewebe von einer Endlosrolle abgezogen und nach Aufbringen auf die Verbundfolie abgeschnitten wird.

3. Verfahren nach Anspruch 1 und Anspruch 2, dadurch gekennzeichnet, daß das Polypropylengewebe durch thermische Einwirkung an die Verbundfolie angeheftet wird.

4. Verfahren nach einem der vorangehenden Ansprüche, dadurch gekennzeichnet, daß das Verschweißen des Polypropylengewebes gleichzeitig mit dem Verschweißen der Randsiegelnaht erfolgt.
